# FASCICULE DE BREVET EUROPEEN

(11) **EP 0 035 929 B1**
(45) Date de publication et mention de la délivrance du brevet: **05.09.1984**
(21) Numéro de dépôt: 81400312.5
(22) Date de dépôt: 27.02.1981
(51) Int. Cl.: H01Q 25/04, H01Q 19/08, H01P 1/16

(54) **Source hyperfréquence multimode et antenne comportant une telle source**
Multimode-Mikrowellenerreger und Antenne mit einem solchen Erreger
High frequency multimode feed, and antenna comprising such a feed

(30) Priorité: 07.03.1980 FR 8005199
(43) Date de publication de la demande: 16.09.1981
(73) Titulaire: THOMSON-CSF, 75008 Paris (FR)
(72) Inventeur: Salvat, François, F-75360 Paris Cedex 08 (FR); Bouko, Jean, F-75360 Paris Cedex 08 (FR); Coquio, Claude, F-75360 Paris Cedex 08 (FR)
(74) Mandataire: Benoit, Monique

## Description

La présente invention appartient au domaine des sources hyperfréquences multimodes, ainsi qu'à celui des antennes dites monopulse, qui comportent de telles sources.

Dans les antennes monopulse, plusieurs diagrammes de rayonnement sont mis en oeuvre simultanément et leurs formes interviennent directement dans les performances globales du système radar utilisant de telles antennes. Les techniques monopulse exploitent en effet simultanément plusieurs diagrammes issus du même aérien ; en exploitation dite d'amplitude par exemple, on distingue d'une part un diagramme à symétrie paire ou diagramme « somme servant de référence et d'autre part, des diagrammes à symétrie impaire ou diagrammes « différence donnant des signaux d'écartométrie en site et en gisement par rapport à l'axe de l'antenne.

En exploitation dite de « phase », les signaux d'écartométrie angulaire sont obtenus par la comparaison de la phase entre deux diagrammes possédant la même loi d'amplitude. Il faut d'ailleurs noter qu'il est possible de passer d'un mode d'exploitation à l'autre par l'intermédiaire d'un système de coupleurs, de sorte que dans la suite de la description, seul le cas de l'exploitation d'amplitude sera considéré.

Dans ces divers modes d'exploitation, les diagrammes mis en oeuvre sont représentés mathématiquement par des fonctions orthogonales, ce qui entraîne le découplage des voies correspondantes.

Par contre, les diverses caractéristiques de rayonnement de ces diagrammes, caractéristiques qui interviennent directement dans les performances du système ne sont pas indépendantes a priori, mais sont liées par des relations de contrainte dépendant de la structure de l'antenne. Ces caractéristiques sont le gain et le niveau des lobes latéraux en voie somme et voies différence, la pente au voisinage de l'axe et le niveau des lobes principaux en voie différence.

Pour une structure d'antenne donnée, le problème posé revient à rechercher une optimisation entre les facteurs qui ont été déjà cités, tout en respectant entre eux la hiérarchie imposée par les fonctions du système considéré. On en déduit que toute structure possède un domaine d'optimisation mais précisément les structures classiques d'antennes ont montré leurs limites dans le cas des techniques monopulse. De fait il s'est avéré impossible dans les antennes monopulse classiques de contrôler de façon indépendante les diagrammes somme et les diagrammes différence, d'effectuer un contrôle correct de la forme de la loi d'illumination de la source primaire, qui est important, principalement dans la construction d'antennes à faible bruit pour la radio-astronomie et les télécommunications spatiales. La technique monopulse classique a également montré ses limites dans l'application aux antennes de télécommunications par diffusion troposphérique où l'on effectue la diversité entre les voies somme et différence.

Pour remédier à ces limitations on a développé ce qui a été appelé les sources multimodes qui ont été utilisées dans les antennes appelées également multimodes.

Une source multimode appelée aussi modeur est capable par la structure qui lui est donnée, d'engendrer des modes propagatifs directs avec des phases et des amplitudes contrôlables permettant d'obtenir une illumination désirée dans son ouverture.

De façon générale, un modeur est une structure formée de guides d'ondes comportant des discontinuités au niveau desquelles des modes supérieurs sont engendrés. Un exemple de réalisation est donné dans la demande de brevet français 2118 848.

Une étude de tels modeurs peut être trouvée également dans le brevet français 2418551 dont on prendra la figure 1, qui concerne une structure multimode mixte constituée par la réunion d'un modeur plan E et d'un modeur plan H comme figure 1, représentative de l'art antérieur.

Une telle structure permet d'obtenir le contrôle indépendant des diagrammes somme et différence dans le plan E et dans le plan H. Toutefois un tel contrôle ne se fait pas simultanément dans les plans E et H mais successivement dans ces plans.

La structure de la figure 1 est constituée par des modeurs plans ME1, ME2 placés côte à côte et séparés par une cloison verticale commune. Chacun de ces modeurs est excité par deux couples de guides 1, 10 et 2, 20 qui reçoivent le mode fondamental et qui débouchent dans un guide 3, 30 de longueur L1 entre les plans PO et P1. Le plan PO est ce qu'on appelle le plan de discontinuité au niveau duquel se forment des modes supérieurs, propagatifs ou évanescents, la longueur L1 et les dimensions des guides 3,30 étant telles que seuls les modes désirés, en l'occurrence par exemple, les modes impairs H11 et E11 et les modes pairs H12 et E12, se propagent jusqu'à l'ouverture du modeur E ainsi constitué, c'est-à-dire le plan P1, le mode fondamental étant le mode H10.

A partir du plan P1, on trouve des modeurs plan H qui vont réaliser les lois de répartition désirées dans le plan horizontal sans déformer les lois de répartition réalisées dans le plan vertical par les modeurs plan E, ME1 et ME2. Des lamelles métalliques 4,40-5,50-6,60 disposées horizontalement dans un guide 8,80 de longueur L2 prolongeant les guides 3 et 30 au-delà du plan P1, définissent quatre couples de guides plats horizontaux adjacents par leur petit côté, qui sont excités selon les lois de répartition définies par les modeurs ME1 et ME2. Les lamelles horizontales se prolongent au-delà du plan P2 dans un guide 7 ayant la forme d'un cornet de longueur L3.

L'ensemble compris entre les plans P1 et P3 constitue des modeurs plan H superposés, le plan P2 étant le plan de discontinuité où se forment des modes supérieurs. L'ouverture de la structure mixte, qui se trouve dans le plan P3 rayonne suivant une loi globale d'illumination, produit des lois d'illumination partielles obtenues dans le plan vertical et dans le plan horizontal.

Des sources multimodes conformes à celle qui vient d'être décrite sont utilisées dans des antennes de radars, plus particulièrement dans des radars de poursuite, mais elles présentent l'inconvénient d'avoir un encombrement longitudinal important, gênant dans la réalisation de certaines antennes pour lesquelles l'accroissement des performances, principalement en bande passante, entraîne une augmentation de l'inertie, préjudiciable au fonctionnement des servomécanismes.

Des études ont été entreprises par la Demanderesse pour définir des sources multimodes échappant aux inconvénients qui viennent d'être signalés et en particulier une structure d'un modeur mixte plan E, plan H a été définie dans laquelle outre une diminution des dimensions de la source a été obtenue une augmentation de la bande passante dans le plan H.

La figure 2 donne une vue d'un tel modeur, dans lequel, l'augmentation de la bande passante est obtenue par la présence dans l'ouverture du cornet 13 de barreaux ou lamelles métalliques 14-15, 140-150, disposés de façon adéquate parallèlement au champ électrique de l'onde émise.

Suivant l'invention, on réalise une structure de source multimode échappant aux inconvénients de l'art antérieur, dans laquelle on définit des moyens déterminant un accroissement de la bande passante des signaux transmis, principalement dans le plan E.

Suivant l'invention, la structure multimode comprend un élément de guide d'onde formant cavité se terminant en cornet, au moins quatre guides d'ondes d'alimentation répartis de façon à former deux couples de guides horizontaux et deux couples de guides verticaux, et un obstacle profilé situé dans la zone où s'effectue la jonction guides d'alimentation-cavité.

D'autres avantages et caractéristiques de l'invention apparaîtront au cours de la description d'exemples de réalisation, donnés à l'aide des figures qui, outre la figure 1 utilisant une réalisation de l'art antérieur représentent :
la figure 2, une structure mixte du modeur plan E et H dans laquelle sont montrés des moyens visant à augmenter la bande passante dans le plan H ;
la figure 3, un modeur plan E classique en coupe ;
la figure 4, le modeur plan E de la figure 3 en plan ;
la figure 5, des courbes représentant les modes présents à la sortie des guides d'alimentation du modeur ;
la figure 6, la loi d'illumination dans le plan d'ouverture du modeur ;
la figure 7, le modeur plan E suivant l'invention en coupe ;
la figure 8, le modeur de la figure 7 en plan ;
la figure 9, une vue en perspective du modeur plan E suivant l'invention ;
la figure 10, une variante de l'obstacle suivant l'invention ; et
la figure 11, un schéma aidant à comprendre le calcul de l'angle optimum de l'obstacle inséré dans le modeur.

Dans l'introduction à la présente invention, on a rappelé en se reportant à une réalisation d'un modeur mixte plan E, plan H relevant de l'art antérieur, les inconvénients qu'un tel modeur présente dans l'utilisation qui doit en être faite comme source primaire d'une antenne multimode, de poursuite de préférence, pour laquelle on demande un accroissement des performances principalement en bande passante. On a rappelé également une réalisation de la Demanderesse apportant une solution au problème posé, tout d'abord dans un gain de poids et de dimensions, permettant d'utiliser l'antenne dans un emplacement imposé à l'avance et de volume relativement faible, dans lequel le déplacement du réflecteur tendrait à augmenter l'inertie de l'ensemble, augmentation agissant de façon préjudiciable sur les servo-mécanismes en particulier, et ensuite dans une augmentation de la bande passante dans le plan H.

En se reportant aux figures 3 et 4, on rappelle la constitution et le fonctionnement d'un modeur plan E, telle qu'il apparaît dans la réalisation de la figure 2, par exemple ; ce modeur comprend, vu en coupe figure 3 et en plan figure 4, quatre guides d'alimentation 9,10,90,100 adjacents deux à deux le long d'une paroi 11 pour les guides supérieurs et 110 pour les guides inférieurs. Ces guides d'alimentation débouchent dans la cavité 12 au niveau d'un plan P dit de discontinuité. Le plan d'ouverture de la cavité est S. Les dimensions a, b, c représentent respectivement la hauteur des guides d'alimentation, parallèlement au champ électrique Ë, la hauteur de la cavité 12, c'est-à-dire du plan E considéré et la largeur du modeur. Les quatre guides d'alimentation étant alimentés en phase dans le mode fondamental TE10 (ou H10) il y a création au niveau du plan de discontinuité P d'un mode supérieur hybride EM12 composé du mode TE12 et du mode TM12. On a représenté figure 5 les diagrammes de ces modes dans le plan P et figure 6, la loi d'illumination dans le plan de l'ouverture S du modeur, résultant de la superposition des modes TE10 et EM12.

On sait calculer le rapport p des amplitudes du champ électrique E du mode hybride EM12 au mode fondamental, rapport qui s'écrit : et qui est indépendant de la fréquence, aussi bien en amplitude qu'en phase.

On sait calculer également, dans le plan S de l'ouverture du modeur plan E considéré le déphasage entre les modes soit :

On constate que la mise en phase des modes considérés sur l'ouverture du modeur plan E, c'est-à-dire dans le plan S est fonction de la fréquence. Suivant l'art antérieur, en jouant sur la longueur L du modeur, on peut s'arranger pour qu'à la fréquence centrale de la bande de fonctionnement, le déphasage différentiel soit égal à π, ce qui entraîne que la mise en phase rigoureuse n'est possible que pour une seule fréquence correspondant à la longueur d'onde x. L'obtention d'une bande passante relativement large n'est ainsi pas possible dans de bonnes conditions car lorsque l'on s'éloigne de la fréquence centrale de la bande, le centre de phase de la source que consitue le modeur considéré, varie ; situé approximativement au point G pour la fréquence centrale, il s'en écarte au-delà du plan S pour des fréquences décroissantes et en-deçà du plan S pour des fréquences croissantes. La variation de ce centre de phase provoque une mauvaise illumination sur l'ouverture et un mauvais diagramme de rayonnement de la source avec apparition de lobes latéraux importants et un élargissement du lobe principal traduisant une perte de gain, pour les fréquences croissantes et un rétrécissement pour les fréquences décroissantes, autrement dit pour une direction fixe (9₀), la largeur du diagramme varie avec la fréquence.

On peut donner l'expression mathématique du diagramme de rayonnement dans le plan E de la source de la figure 3, soit : avec : 0 étant l'angle de la direction de rayonnement par rapport à la source. Cette formule permet de déterminer le diagramme de rayonnement primaire et définir les niveaux de recoupement sur le réflecteur éclairé par la source.

On peut à partir de ce qui précède déterminer les conditions dans lesquelles, suivant l'invention, la source que constitue le modeur plan E présentera une bande passante augmentée, sans présenter les inconvénients du modeur de l'art antérieur.

Pour élargir la bande de fonctionnement en fréquence, il est donc nécessaire que l'amplitude du diagramme rayonné dans un angle 0₀, subisse peu de variations en fonction de la fréquence. L'étude des relations 1 et 3 montre que, pour obtenir la mise en phase, le rapport IPI du mode hybride EM12 au mode fondamental TE10 doit augmenter avec la fréquence.

La mise en phase des modes EM12 et TE10 doit rester constante dans l'ouverture du modeur, et ce dans toute la bande considérée ; l'étude de la relation (2) montre que cette constance est obtenue si le pian dans lequel s'opère la génération du mode hybride EM12 semble se déplacer vers la gauche sur la figure lorsque la fréquence croît et donc vers la droite dans le cas contraire.

La figure 7 représente en coupe, et la figure 8, en plan, le modeur plan E suivant l'invention comportant des moyens lui permettant de remplir les conditions exposées dans ce qui précède.

On retrouve sur la figure 7, presque tous les éléments qui ont été décrits à l'appui de la figure 3. Les références pour ces éléments sont donc concervées. Ceci vaut également pour la figure 8.

Le modeur plan E suivant l'invention comporte une cavité 12 dont l'ouverture se trouve dans le plan S, derrière lequel peut être placé un modeur plan H, qui constituera avec le modeur plan E une source mixte hyperfréquence, plan E, plan H ; dans cette cavité débouchent, dans l'exemple décrit, quatre guides 9, 10, 90 et 100, adjacents deux par deux, le long d'une paroi 11 pour les guides en position supérieure 9 et 10, 110 pour les guides en position inférieure 90 et 100. Cependant, alors que dans le modeur de l'art antérieur le passage des guides d'alimentation à la cavité 12 se faisait le long d'un plan P dit de discontinuité, parallèle au champ électrique E, suivant l'invention, on dispose sur une partie de ce plan P, entre les guides d'alimentation supérieurs et inférieurs, un obstacle profilé 17 dont la forme et les dimensions déterminent une action différente suivant la fréquence, sur les modes créés dans la zone où se trouve l'obstacle. Cette forme est telle que l'obstacle fait saillie à l'intérieur de la cavité 12 avec une section décroissante.

La figure 9 représente vue de profil, une forme préférée de l'obstacle 17 introduit dans le modeur. Suivant l'invention, cet obstacle est un pavé de section droite trapézoïdale dont la grande base 18 se trouve dans le plan P, plan au niveau duquel débouchent les guides d'alimentation du modeur, dans la partie située entre les guides supérieurs 9-10 et inférieurs 90-100. La petite base 19 se trouve à une distance 1 du plan P, à l'intérieur de la cavité 12 et à une distance a, de la paroi de la cavité, distance mesurée parallèlement au champ électrique ET Cette distance est variable quand on passe de la petite à la grande base.

Les côtés du pavé 17, entre la grande et la petite base déterminent un angle a avec la direction D perpendiculaire au plan P. Les autres dimensions du modeur sont comme pour celui de l'art antérieur b et c.

Le fonctionnement de la source, que constitue le modeur plan E, suivant l'invention est le suivant, que l'on peut suivre en se reportant figure 7.

Etant donné la forme de l'obstacle dont une des bases se trouve dans le plan dit de discontinuité P, les modes supérieurs, principalement le mode hybride EM12 ne sont pas créés au niveau du plan P, mais dans les plans de court-circuit différents suivant les fréquences auxquelles on travaille.

Ainsi, dans les fréquences basses, le plan d'excitation du mode hybride EM12 se trouve en P_{B}, qui se trouve être le plan de la petite base du pavé trapézoïdal 17. La longueur de mise en phase est alors L_{B}, longueur entre le plan P_{B} et le plan de l'ouverture S du modeur. Le module du rapport de mode a l'expression suivante :

Aux fréquences hautes, le plan d'excitation du mode hybride EM12, se trouve en P_{H}, position intermédiaire entre le plan P et le plan P_{B}. La longueur de mise en phase est L_{H}, distance entre le plan P_{H} et le plan de l'ouverture S. Le module de rapport des modes prend l'expression suivante :

Les conditions qui ont été énoncées pour que le modeur fonctionne à large bande passante, que le rapport de mode |β| augmente avec la fréquence et que le déplacement du plan d'excitation du mode hybride EM 12 se fasse vers la gauche, c'est-à-dire vers la source, pour des fréquences croissantes, entraînant L_{H} plus grand que L_{B} sont ainsi remplies.

On peut déterminer par le calcul, une valeur optimale de l'angle a pour que les conditions précédentes soient réalisées dans une large bande de fréquences, cet angle a pouvant varier théoriquement entre 0 et 90°. Pour ce faire, on calcule la valeur du module et de l'argument de l'expression p représentant le rapport du mode supérieur au mode fondamental au niveau de la discontinuité.

La figure 11 aide à comprendre comment se fait ce calcul. Cette figure 11 reprend la figure 7, dans sa partie supérieure au-dessus de l'axe longitudinal zz du modeur. L'obstacle 17 n'est évidemment que partiellement représenté, son profil est repéré par les lettres C B A O'. La distance de l'obstacle à la paroi du modeur dans lequel il est introduit, à l'aplomb du plan P est désignée par aₒ, tandis que cette distance à l'aplomb du plan P_{B} est désignée par a_{B}, représentée par le segment AO. On définit une donnée 8 qui représente la variation de la phase du mode fondamental en fonction de la fréquence.

Dans le calcul proposé, on négligera les modes supérieurs évanescents EM 14, EM 16, etc. qui apparaissent aux discontinuités dans les plans P_{B} et P.

On écrit tout d'abord les équations de raccordement des champs électriques des divers modes propagatifs de la source.

Le champ électrique en amont du plan 00' appelé P_{B} également, a pour expression, pour le mode TE 10 : e^{ikδ} dans laquelle et Xg longueur d'onde guidée est

D'une manière analogue le champ électrique en aval du plan 00' a pour expression pour le mode TE10 et le mode hybride EM12 mode TE10 + mode EM12 : A (1 + β cos πx/b) dans laquelle A est un facteur de normalisation et β le rapport de mode sous forme complexe.

Si l'on intègre les expressions du champ dans le plan 00', soit le plan P_{B} on a et β a pour expression qui est de la forme |β|e^{jψ}. On déduit de l'expression (6) que le module de |β| croît avec la fréquence, que la phase varie avec la fréquence et que si le modeur a une longueur bien définie, telle que les différents modes se retrouvent en phase sur l'ouverture S, cette phase décroît, tendant à réduire la variation du déphasage différentiel entre le mode EM 12 et le mode TE 10 dans la bande de fréquence d'utilisation.

Les tableaux suivants donnent les résultats établis pour un modeur classique et un modeur suivant l'invention.

Le premier tableau 1 donne dans une première colonne le niveau de recoupement NR et dans une deuxième colonne le déphasage différentiel Δϕ entre les modes pour, successivement la fréquence haute F_{H}, la fréquence médiane Fₘ et la fréquence basse F_{B}, ceci pour un modeur classique présentant une bande passante relative de 10 %, une valeur u = πb/λ sin θ₀ comprise entre 3,3 et 3,7 et β≃ 0,8, l'angle θ₀ étant l'angle de recoupement sur le réflecteur de l'antenne.

Le deuxième tableau II, rend compte des résultats obtenus avec le modeur suivant l'invention, qui constitue une source à bande large.

On constate d'après ces tableaux que pour un modeur classique (tableau I) la variation du niveau de recoupement NR est de l'ordre de 3 dB, 3, pour une bande relative de 10 % quand on passe de la fréquence haute à fréquence basse de la bande, tandis que pour un modeur suivant l'invention (tableau II) cette variation est ramenée à 1 dB, 3, prouvant que la bande relative est augmentée. De même, le déphasage différentiel passe de 40° pour le modeur classique à 16° pour le modeur suivant l'invention, indice également d'une bande augmentée. De fait la bande passante relative est alors de l'ordre de 15 % au moins. On en déduit également que pour une valeur du module du rapport de mode |β| comprise entre 0,8 et 8,88, la valeur optimale de l'angle a se situe aux alentours de 50° dans une fourchette de ± 10°.

La figure 10 présente une variante du pavé 17 introduit dans un modeur E. Ce pavé présente, par rapport au pavé décrit à l'appui des figures précédentes, un profil modifié. Celui-ci 20 n'est plus un segment de droite, mais présente une courbure convexe, pouvant tendre jusqu'à l'exponentielle. Les résultats obtenus sont du même ordre que ceux de la version décrite, avec une légère tendance à être supérieurs ; toutefois la réalisation mécanique d'un tel pavé est un peu plus difficile.

On a ainsi décrit une source hyperfréquence multimode, constituée par un modeur E présentant une bande passante relative augmentée par rapport à celle d'un modeur classique. Suivant l'invention on a également décrit une source hyperfréquence multimode constituée par un modeur mixte plan E, plan H, pour laquelle les bandes passantes sont augmentées à la fois dans le plan E et le plan H. Une telle source est celle de la figure 2, dans laquelle le modeur E comporte le pavé 17. La figure 7 montre en coupe une telle source mixte, suivant l'invention, le cornet 13 avec les barres métalliques 14, 140, 15 et 150 étant disposé à la sortie de la cavité 12 du modeur E. L'ouverture de la source mixte est désignée par 16.

## Revendications

1. Source hyperfréquence multimode constituée :
- d'une part par deux couples de guides d'ondes (9, 10-90, 100) alimentés en un mode fondamental tel que TE_{IO}, les deux guides d'un couple, de hauteur a, étant adjacents le long d'une paroi (11 et 110) et les deux couples étant disposés l'un au-dessus de l'autre et séparés par une distance non nulle, et
- d'autre part par une cavité (12) rectangulaire de hauteur b et de largeur c, dans laquelle débouchent les deux couples de guides (9, 10-90, 100) au niveau d'un plan P dit de discontinuité, et avec laquelle ils constituent un modeur plan E, la distance séparant les deux couples de guides étant égale à (b-2a), caractérisée en ce que, à l'intérieur de la cavité, les bords inférieurs des guides (9, 10) d'un premier couple sont reliés aux bords supérieurs des guides (90, 100) du deuxième couple par un obstacle profilé (17) faisant saillie, dont la section droite rectangulaire décroît continuement du plan (P) de discontinuité entre les guides et la cavité vers l'intérieur de ladite cavité (12), et engendrant une variation de la longueur de mise en phase (L) dans le modeur, le centre de phase (G) de la source restant cependant dans le plan (S) de l'ouverture de la cavité (12) dans une large bande de fréquence de fonctionnement.

2. Source selon la revendication 1, caractérisée en ce que la section droite rectangulaire de l'obstacle profilé (17) décroît linéairement réalisant ainsi un pavé de section droite rectangulaire et de section transversale trapézoïdale dont la grande base (18) se trouve dans le plan (P) de discontinuité et la petite base (19) se trouve dans un plan (P_{B}), parallèle au plan (P) et située à une distance 1 de ce dernier, à l'intérieur de la cavité (12), ledit plan (P_{B}) étant le plan d'excitation du mode supérieur hybride EM₁₂ aux fréquences basses.

3. Source selon la revendication 2, caractérisé en ce que, dans une section transversale, l'angle α, que fait les côtés non parallèles de la section trapézoïdale de l'obstacle profilé (17) avec une direction D perpendiculaire au plan (P) de discontinuité, a une valeur optimale de l'ordre de 50° à ± 10° près.

4. Source selon la revendication 1, caractérisée en ce que la section droite rectangulaire de l'obstacle profilé (17) varie continuement selon une courbe (20) convexe entre le plan P de discontinuité du modeur E et l'extrémité de l'obstacle situé dans un plan (P_{B}) d'excitation des modes supérieurs hybrides aux fréquences basses.

5. Source hyperfréquence multimode comportant un modeur E selon l'une des revendications 1 à 4, associé à un modeur H, caractérisée en ce que le modeur E s'ouvre sur un cornet évasé (13) dans la direction du plan H et dimensionné de façon à pouvoir propager un mode supérieur tel que Hₛₒ ; en ce que deux barreaux verticaux (14 et 15) sont disposés dans ce cornet (13), parallèlement à la direction du champ électrique E et symétriquement par rapport au plan vertical passant par le centre de phase (G) de la source, ces éléments créant un mode supérieur pair propagatif du type Hₐₒ, et en ce que la source hyperfréquence présente une longueur totale réduite, une grande bande passante dans les plans E et H et des lois d'illumination plan E, plan H contrôlables dans le plan (S) de l'ouverture de la source, indépendamment mais simultanément.

6. Source hyperfréquence suivant l'une des revendications 1 à 4, caractérisé par le fait que la bande passante relative est supérieure ou égale à 15 % dans le plan E comme dans le plan H.

7. Utilisation d'une source hyperfréquence multimode selon l'une des revendications 1 à 6, dans une antenne hyperfréquence.

## Claims

1. A multimode microwave source comprising :
- on the one hand two pairs of waveguides (9, 10-90, 100), which are fed by a fundamental mode such as TE₁ₒ, the two waveguides of one pair, of the height a, being adjacent along a wall (11 and 110) and the two pairs being disposed one above the other and separated by a distance which is not zero, and
- on the other hand a rectangular cavity (12) having a height b and a width c and receiving the two pairs of guides (9, 10-90, 100) at the level of a so-called discontinuity plane P, the waveguides constituting with the cavity an E plane moder, the distance between the two pairs of waveguides being (b-2a), characterized in that the lower walls of the waveguides (9, 10) of a first pair are connected inside the cavity to the upper walls of the waveguides (9, 100) of the second pair through a profiled obstacle (17) projecting into the cavity, the rectangular cross-section of the obstacle decreasing continuously from the discontinuity plane (P) between the guides and the cavity to the inner side of said cavity (12), thereby creating a variation of the phasing length (L) in the moder while the phase center (G) of the source remains in the plane (S) of the opening of the cavity (12) for a large band of operational frequency.

2. A source according to claim 1, characterized in that the rectangular cross-section of the profiled obstacle (17) decreases linearly and constitutes thus a brick of a rectangular cross-section and of a trapezoidal transversal section, the large base (18) of which being located in the discontinuity plane (P) and the small base (19) in a plane (P_{B}) which is parallel to the plane (P) and situated at a distance 1 therefrom inside the cavity (12), this plane (P_{B}) being the excitation plane of higher hybrid modes EM₁₂ at low frequencies.

3. A source according to claim 2, characterized in that the angle a built up in a transversal section by the not-parallel sides of the trapezoidal section of the profiled obstacle (17) with respect to a direction D which is perpendicular to the discontinuity plane (P) has an optimum value between 40 and 60°.

4. A source according to claim 1, characterized in that the rectangular cross-section of the profiled obstacle (17) varies continuously according to a convex curve (20) between the discontinuity plane P of the E-moder and the end of the obstacle located in an excitation plane (P_{B}) of the higher hybrid modes at low frequencies.

5. A multimode microwave source comprising an E-moder according to one of the claims 1 to 4, associated to a H-moder, characterized in that the E-moder opens on a horn (13) with increasing aperture in the direction of the H-plane and being shaped for the propagation of a higher mode such as Hₐₒ ; that two vertical rods (14 and 15) are disposed in this horn (13) parallelly to the direction of the electrical field E and symmetrically with respect to the vertical plane passing through the phase center (G) of the source, these elements creating a higher even propagation mode of the type H₃₀, and that the microwave source presents a reduced total length, a large pass band in the E-plane and the H-plane and illumination laws in the E-plane and H-plane which may be controlled independently but simultaneously in the plane (S) of the aperture of the source.

6. A microwave source according to one of the claims 1 to 4, characterized in that the relative pass band is greater than or equal to 15 % in the E-plane as well as in the H-plane.

7. The use of a multimode microwave source according to one of the claims 1 to 6 in a microwave antenna.

## Patentansprüche

1. Quelle für Multimode-Mikrowellen,
- mit einerseits zwei Paaren von Hohlleitern (9, 10-90, 100), die in einem Grundmode wie z. B. TE₁₀ gespeist werden, wobei die beiden Hohlleiter eines Paares, der Höhe a, entlang einer Wand (11 und 110) aneinanderliegen und die beiden Paare mit einem Abstand, der nicht gleich Null ist, übereinanderliegen, und
- mit andererseits einem rechteckigen Hohlraum (12) einer Höhe b und einer Breite c, in den die beiden Paare von Hohlleitern (9, 10-90, 100) in Höhe einer Ebene P, Diskontinuitätsebene genannt, münden und mit der sie einen E-Modierer bilden, wobei der Abstand zwischen den beiden Hohlleiterpaaren gleich (b-2a) ist, dadurch gekennzeichnet, daß die unteren Ränder der Hohlleiter (9, 10) eines ersten Paares im Inneren des Hohlraums an die oberen Ränder der Hohlleiter (90, 100) des zweiten Paares über ein überstehendes profiliertes Hindernis (17) angeschlossen sind, dessen rechtwinkliger Querschnitt kontinuierlich von der Diskontinuitätsebene (P) zwischen den Hohlleitern und dem Hohlraum in Richtung auf das Innere des Hohlraums (12) abnimmt, und wobei eine Änderung der Länge (L) der Phasenangleichung im Modierer erzeugt wird, während das Phasenzentrum (G) der Quelle jedoch in der Ebene (S) der Öffnung des Hohlraums (12) in einem breiten Betriebsfrequenzband bleibt.

2. Quelle nach Anspruch 1, dadurch gekennzeichnet, daß der rechtwinklige Querschnitt des profilierten Hindernisses (17) linear abnimmt und damit einen Block mit rechtwinkligem Querschnitt und einem trapezförmigen Längsschnitt bildet, dessen große Basis (18) sich in der Diskontinuitätsebene (P) und dessen kleine Basis (19) sich in einer Ebene (P_{B}) befindet, die parallel zur Ebene (P) in einem Abstand 1 von letzterer im Inneren des Hohlraums (12) verläuft, wobei diese Ebene (P_{B}) die Anregungsebene des hybriden höheren Modes EM₁₂ bei niedrigen Frequenzen ist.

3. Quelle nach Anspruch 2, dadurch gekennzeichnet, daß in einem Längsschnitt der Winkel a, den die nicht parallelen Seiten des trapezförmigen Schnitts des profilierten Hindernisses (17) mit einer Richtung D einschließt, die senkrecht zur Diskontinuitätsebene (P) verläuft, einen optimalen Wert zwischen 40 und 60° besitzt.

4. Quelle nach Anspruch 1, dadurch gekennzeichnet, daß der rechtwinklige Querschnitt des profilierten Hindernisses (17) kontinuierlich gemäß einer konvexen Kurve (20) zwischen der Diskontinuitätsebene P des E-Modierers und demjenigen Ende des Hindernisses variiert, das in der Anregungsebene (P_{B}) der höheren hybriden Moden bei niederen Frequenzen liegt.

5. Quelle für Multimode-Mikrowellen in einem E-Modierer nach einem der Ansprüche 1 bis 4, der einem H-Modierer zugeordnet ist, dadurch gekennzeichnet, daß der E-Modierer sich in ein Horn (13) öffnet, das sich in Richtung der H-Ebene erweitert und so gestaltet ist, daß es einen höheren Mode wie z. B. H₃₀ zu führen vermag, daß zwei senkrechte Stäbe (14 und 15) in diesem Horn parallel zur Richtung des elektrischen Feldes E und symmetrisch bezüglich der senkrechten Ebene angeordnet sind, die durch das Phasenzentrum (G) der Quelle verläuft, wobei diese Elemente einen geradzahligen höheren Mode von Typ H₃₀ erzeugen, und daß die Mikrowellenquelle eine reduzierte Gesamtlänge, eine große Durchlaßbandbreite in den E- und H-Ebenen und Illuminationsgesetze für die E-Ebene und die H-Ebene besitzt, die in der Ebene (S) der Öffnung der Quelle unabhängig voneinander, aber gleichzeitig gesteuert werden können.

6. Mikrowellenquelle nach einem der Ansprüche 1 bis 4, dadurch gekennzeichnet, daß das relative Durchlaßband größer oder gleich 15 % in der E-Ebene wie in der H-Ebene ist.

7. Verwendung einer Quelle für Multimode-Mikrowellen nach einem der Ansprüche 1 bis 6 in einer Mikrowellenantenne.
